# EUROPÄISCHE PATENTSCHRIFT

(11) **EP 0 199 266 B1**
(45) Veröffentlichungstag und Bekanntmachung des Hinweises auf die Patenterteilung: **04.07.1990**
(21) Anmeldenummer: 86105205.8
(22) Anmeldetag: 15.04.1986
(51) Int. Cl.: H04Q 7/04

(54) **Mobilfunksystem**
Mobile radio system
Système de radio mobile

(30) Priorität: 17.04.1985 DE 3513929
(43) Veröffentlichungstag der Anmeldung: 29.10.1986
(73) Patentinhaber: SIEMENS AKTIENGESELLSCHAFT, 80333 München (DE)
(72) Erfinder: von Tomkewitsch, Romuald, Dipl.-Ing., D-8026 Ebenhausen (DE)

(56) Entgegenhaltungen:
- EP-A- 0 021 060
- DE-A- 3 335 128
- US-A- 4 475 010
- PATENTS ABSTRACTS OF JAPAN, Band 6, Nr. 259 (E-149)[1137], 17. Dezember 1982, Seite 1 E 149; & JP - A - 57 154 952 (MATSUSHITA DENKI SANGYO K.K.) 24-09-1982
- PATENTS ABSTRACTS OF JAPAN, Band 6, Nr. 254 (E-148)[1132], 14. Dezember 1982, Seite 15 E 148; & JP - A - 57 152 241 (FUJITSU TEN K.K.) 20-09-1982

## Beschreibung

Die Erfindung betrifft ein Mobilfunksystem zur Herstellung von Femsprechverbindungen von und zu Fahrzeugen über Funkstrecken zwischen fahrzeugseitigen Mobilfunkgeräten und ortsfesten Funkkonzentratoren, wobei das vom System erfaßte geografische Gebiet in eine Vielzahl von sich teilweise überlappenden Funkzellen unterteilt und jeder Funkzelle ein Funkkonzentrator fest zugeordnet ist und wobei jeweils Ortungseinrichtungen vorgesehen sind, um die dem Fahrzeugstandort entsprechende Funkzelle zu identifizieren und das Mobilfunkgerät dem dieser Funkzelle entsprechenden Funkkonzentrator zuzuordnen.

Das System der Funkzellen in Mobilfunksystemen dient dazu, die nur begrenzt zur Verfügung stehenden Funkkanäle vielfach verwendbar zu machen. Dabei wird die Sendeleistung der Mobilfunkgeräte in den Fahrzeugen und der Funkkonzentratoren so niedrig gewählt, daß sie im wesentlichen nur innerhalb einer Funkzelle empfangen werden kann. In einem gewissen räumlichen Abstand können dann dieselben Kanäle wiederum verwendet werden. Soll die Gesamtzahl der Teilnehmer an dem Mobilfunksystem erhöht werden, ohne daß zusätzliche Funkfrequenzen verfügbar sind, so muß die Zahl der Funkzellen erhöht und deren Größe damit verkleinert werden, wobei gleichzeitig auch die Sendeleistung herabgesetzt wird.

Ein Problem bei Mobilfunksystemen ist die Zuordnung der Fahrzeugpositionen zu den jeweils zuständigen Funkzellen bzw. den zugehörigen Funkkonzentratoren. Bei herkömmlichen Systemen (IEEE Transactions on Vehicular Technology, Febr. 1977, Seiten 43 bis 46) wird zu diesem Zweck eine Fahrzeugortung mittels Feldstärkemessung oder mittels Laufzeitmessung durchgeführt Dabei werden jeweils Signale zwischen den Funkkonzentratoren und den in ihrer Reichweite befindlichen Fahrzeugen ausgetauscht, wobei durch Bestimmung der Feldstärke oder durch Messung der Laufzeiten festgestellt wird, welcher Funkkonzentrator dem Fahrzeug am nächsten liegt bzw. die besten Empfangsbedingungen besitzt. Derartige Meßverfahren sind zwar brauchbar, solange die Funkzellen eine relativ große Ausdehnung haben, so daß Signalverfälschungen, beispielsweise Laufzeitverfälschungen durch Reflexionen an Gebäuden und dergl., nicht ins Gewicht fallen. Müssen jedoch die Durchmesser der Funkzellen aus den obengenannten Gründen auf einen oder wenige Kilometer verkleinert werden, so steigen die Anforderungen an die Funkortung. Im bebauten Gebiet wird die Ortungsgenauigkeit wegen der bereits erwähnten gestörten Ausbreitung der Funkwellen prinzipiell begrenzt, da hohe Gebäude die direkte Funkübertragung abschirmen. Ein Funkkontakt kommt dabei nur über Umwege durch zahlreiche Reflexionen zustande, wobei diese Umwege durchaus einige Kilometer betragen können und damit in der Größenordnung der Funkzellendurchmesser liegen können. Wenn dieser Fall eintritt, dann sind die Ortungsfehler für das System nicht mehr tragbar.

Aus PATENT ABSTRACTS OF JAPAN, Band 6, Nr. 259 (E-149) [1137], 17. Dez. 1982, Seite 1 E 149; & JP-A 57 154 952 ist ein ähnliches System bekannt, bei dem ebenfalls Signale zwischen den Funkkonzentratoren und den in ihrer Reichweite befindlichen Fahrzeugen ausgetauscht werden, wobei die Position des Funkkonzentrators bestimmt und durch Vergleich der Positionssignale der jeweils nächstliegende ausgewählt wird. Auch bei diesem System ergeben sich jedoch die Probleme, wie sie oben bereits beschrieben wurden.

Aufgabe der Erfindung ist es, ein Mobilfunksystem der eingangs genannten Art zu schaffen, bei dem die Ortung der Fahrzeuge und damit deren Zuordnung zu bestimmten Funkzellen und Funkkonzentratoren auf einfache Weise und mit hoher Genauigkeit möglich ist, so daß die Zuverlässigkeit des Systems erhöht wird.

Erfindungsgemäß wird diese Aufgabe dadurch gelöst, daß in den Fahrzeugen jeweils ein Navigationsgerät vorgesehen ist, welches mittels einer fahrzeugeigenen Koppelnavigationseinrichtung die Standortdaten des Fahrzeugs ermittelt, wobei diese beim Passieren ortsfester Baken mit den dabei empfangenen Bakenstandortdaten korrigiert werden, und daß das Mobilfunksystem derart ausgelegt ist, daß die jeweils in dem Navigationsgerät ermittelten Standortdaten dem Mobilfunkgerät des Fahrzeuges übermittelt werden und daß das Mobilfunkgerät (MB) diese Standortdaten durch Vergleich mit den Ortsdaten der einzelnen Funkzellen zur Bestimmung der zugehörigen Funkzelle bzw. des zugehörigen Funkkonzentrators auswertet.

Die Erfindung arbeitet also mit einem bakengestützen Koppelnavigationssystem, mit welchem eine sehr genaue Standortbestimmung der Fahrzeuge ständig während der Fahrt durchführbar ist. Der Aufbau eines derartigen Ortungssystems allein als Ergänzung für das Mobilfunksystem wäre zwar verhältnismäßig aufwendig. Die Kosten für eine solche Ortung im Mobilfunksystem werden aber dann minimal, wenn ein Navigationssystem der geschilderten Art ohnehin als Teil eines Verkehrsleitsystems für den Individualverkehr vorhanden ist, wobei die Infrastruktur für die Leitbaken im Rahmen des Verkehrsleitsystems aufgebaut ist und die einzelnen Fahrzeuge mit einem Navigationsgerät ausgerüstet sind. Ein derartiges Zielführungssystem ist beispielsweise in den EP-PSen 00 21 060 und 00 25 193 beschrieben.

Wird ein derartiges Verkehrsleitsystem für den Bereich des Mobilfunksystems flächendeckend eingeführt, um eine wirksame Verkehrsleitung, eine bessere Nutzung der Verkehrsflächen, eine Senkung des Treibstoffverbrauches, der Umweltbelastung und des Unfallrisikos zu erreichen, so ist damit zu rechnen, daß etwa zwischen 25 % und 50 % aller Fahrzeuge mit den Einrichtungen für die Nutzung des Leitsystems ausgestattet werden. Erfahrungsgemäß ist dann damit zu rechnen, daß auf jeden Fall Fahrer mit gehobenen Ansprüchen ihre Fahrzeuge mit den Einrichtungen für dieses System ausrüsten und damit über ein Navigationsgerät der obengenannten Art verfügen. Damit kann man aber davon ausgehen, daß alle Anwärter auf ein Autotelefon, die man mit großer Sicherheit dieser Gruppe zurechnen kann, über die entsprechenden Einrichtungen zur Koppelnavigation verfügen. Macht man nun also diese Positionsbestimmung erfindungsgemäß dem Mobilfunksystem nutzbar, indem die fahrzeugseitigen Mobilfunkgeräte die ermittelten Positionskoordinaten übernehmen, so kann die herkömmliche Positionsbestimmung bei den Funkkonzentratoren entfallen, wodurch das Mobilfunksystem vereinfacht, in seiner Zuverlässigkeit erhöht und in seiner Infrastruktur verbilligt wird.

In einer einfachen Ausführungsform der Erfindung werden die im Fahrzeug durch das Navigationsgerät ermittelten Positionsdaten einfach dem Mobilfunkgerät übergeben und von diesem an die erreichbaren Funkkonzentratoren übertragen, wobei die Zuordnung zu den Funkzellen in den Funkkonzentratoren errechnet wird. Noch vorteilhafter ist es allerdings, wenn im Mobilfunkgerät des Fahrzeuges die Daten der Funkzellen nach Lage und Abmessungen gespeichert werden, so daß die Mobilfunkgeräte - selbständig durch Vergleich der Funkzellendaten mit den Positionsdaten des Fahrzeugs berechnen können, in welcher Funkzelle sie sich gerade befinden. Sie können sich dann auf den entsprechenden Funkkanal schalten und bei den jeweiligen Funkkonzentratoren an- bzw. abmelden. Die Speicherung der Funkzellendaten erfolgt je nach der Form dieser Funkzellen, beispielsweise durch Speicherung der Koordinaten der Eckpunkte von Rechtecken oder durch Speicherung der Mittelpunktkoordinaten und der Radien von Kreisen.

Im allgemeinen würde es allerdings zuviel Speicherplatz beanspruchen, die Daten für sämtliche Funkzellen des gesamten Systemgebiets in jedem Mobilfunkgerät zu speichern. Vorteilhaft ist es deshalb, wenn die jeweiligen Baken beim Passieren eines Fahrzeugs neben den Standortkoordinaten auch die Lagekoordinaten für die Funkzellen eines gewissen Umgebungsbereiches mit übertragen, so daß diese jeweils dem Mobilfunkgerät zugeführt und in diesem gespeichert werden können.

Soweit der Fahrzeugführer zum Zweck der individuellen Verkehrsleitung sein Reiseziel in einen Zielspeicher des Fahrzeugs eingegeben hat, kann diese Information zusätzlich für das Mobilfunksystem ausgenutzt werden. Aufgrund der Kenntnis der empfohlenen Fahrtroute kann den betreffenden Funkkonzentratoren ein Wechsel in eine benachbarte Funkzelle bereits vorangekündigt werden. Auf diese Weise ist es auch möglich, in Überlappungszonen ein Telefongespräch von Anfang über die Funkzelle zu führen, in die das Fahrzeug einfährt. Auf diese Weise wird die Notwendigkeit, während eines Gesprächs einen Kanalwechsel vorzunehmen, auch bei Funkzellen kleiner Abmessungen nur selten vorliegen.

Die Erfindung wird nachfolgend an Ausführungsbeispielen anhand der Zeichnung näher erläutert. Es zeigt
Fig. 1 ein Fahrzeug in schematischer Darstellung mit einer Bake und einem Funkkonzentrator sowie den in einem Blockschaltbild dargestellten Einrichtungen für die Zuordnung von Ortung und Mobilfunksystem,
Fig. 2 die schematische Darstellunge einiger Funkzellen mit Funkkonzentratoren und zugeordneten Fahrzeugen.

Fig. 1 zeigt in schematischer Darstellung die gerätetechnische Ausgestaltung der erfindungsgemä-Ben Kombination eines Mobilfunksystems mit einem Navigafionssystem. Ein Fahrzeug F enthält ein Mobiifunkgerät MB, welches über eine Antenne AN in bekannter Weise mit einem ortsfesten Funkkonzentrator FuKo, der in Sendereichweite steht, in Verbindung tritt und auf Bedarf eine Femsprechverbindung über diesen Funkkonzentrator aufbaut. Um die Zuordnung des Fahrzeugs zu einer bestimmten Funkzelle und zu einem zugehörigen Funkkonzentrator zu ermitteln, ist das Mobilfunkgerät MB mit einem Navigationsgerät N verbunden, welches im Fahrzeug ständig dessen aktuellen Standort feststellt. Zu diesem Zweck enthält das Fahrzeug auch noch eine Koppelnavigationseinrichtung KON, welches die Meßwerte einer Magnetfeldsonde MS und eines Radimpulsgebers RIG verarbeitet und den daraus jeweils errechneten Wegvektor an das Navigationsgerät gibt. Um eine Fehlersummierung des Koppelnavigationssystems zu vermeiden, sind über das Straßennetz verteilt, vorzugsweise an wichtigen Kreuzungen, Baken BK aufgestellt, welche jeweils unter anderem genaue Standortmeldungen mit ihren eigenen Positionskoordinaten aussenden, so daß jedes passierende Fahrzeug diese Koordinaten empfangen und zur Korrektur seines Navigationsgerätes N verwerten kann.

Die Informationsübertragung zwischen den Baken BK und den Fahrzeugen F erfolgt z. B. über Infrarotgeräte, wobei in jeder Bake jeweils ein Infrarotsender SB und ein Infrarotempfänger EB, in den einzelnen Fahrzeugen jeweils ein Infrarotsender SF und ein Infrarotempfänger EF angeordnet sind. Die Infrarotgeräte der Baken können beispielsweise an Signalmasten SM der Straßenkreuzungen zusätzlich zu den Verkehrssignalgebern VSG angeordnet sein. Die Bake BK steht über eine Leitung L mit einer Leitzentrale LZ in Verbindung und erhält von dort auch Leitinformationen. Da die Bake BK ebenso wie das Navigationsgerät N des Fahrzeugs Teil eines Zielführungs-bzw. Leitsystems für Fahrzeuge sind, werden zwischen der jeweiligen Bake BK und dem jeweils passierenden Fahrzeug F nicht nur die erwähnten Standortdaten, sondern zusätzliche Leitinformationen ausgetauscht, beispielsweise ein in einem Zielspeicher ZSp des Fahrzeugs eingegebener Zielwunsch des Fahrzeugs vom Fahrzeug F zur Bake BK bzw. Fahrtrichtungsempfehlungen und andere Informationen von der Bake BK zum Fahrzeug F. In dem Bediengerät B des Fahrzeugs sind neben dem bereits erwähnten Zielspeicher ZSp eine Eingabetastatur TA sowie eine Richtungsanzeige RA vorgesehen. Dies ist jedoch nicht Gegenstand der vorliegenden Anmeldung, so daß hierauf nicht weiter eingegangen wird.

Der im Navigationsgerät N des Fahrzeugs jeweils errechnete aktuelle Standort wird, vorzugsweise in Form von Koordinaten, dem Mobilfunkgerät MB zugeführt und dort in einer Vergleichseinrichtung VGL mit Funkzellendaten verglichen, die beispielsweise in einem Funkzellenspeicher FSp gespeichert sind. Entsprechend dem Vergleichsergebnis stellt das Mobilfunkgerät fest, in welcher Funkzelle sich das Fahrzeug befindet und mit welchem Funkkonzentrator dementsprechend eine gewünschte Fernsprechverbindung aufgebaut werden soll. Die im Funkzellenspeicher FSp gespeicherten Daten für die verschiedenen Funkzellen werden ebenfalls jeweils beim Passieren einer Bake BK von dieser an das Fahrzeug übertragen und dem Mobilfunkgerät MB zur Aktualisierung des Speichers FSp übertragen. Dabei genügt es, wenn jeweils für die Funkzellen im Umgebungsbereich der Bake die Daten übertragen und gespeichert werden.

Wenn im Zielspeicher ZSp des Fahrzeugs ein Zielwunsch eingegeben ist, kann dieser bzw. eine dem Zielwunsch entsprechende, von der Bake empfangene Leitempfehlung, ebenfalls dem Mobilfunkgerät mitgeteilt werden. Aufgrund solcher Zieldaten kann das Mobilfunkgerät MB dem Funkkonzentrator bereits einen Wechsel von einer Funkzelle zu einer anderen ankündigen. Andererseits ist es möglich, bereits beim Aufbau einer Funk-Fernsprechverbindung die Zieldaten zu berücksichtigen und von zwei in Betracht kommenden Funkkonzentratoren denjenigen auswählen, in dessen Bereich bzw. in dessen Funkzelle sich das Fahrzeug im weiteren Verlauf befinden wird.

In Fig. 2 sind schematisch verschiedene Funkzellen Z1 bis Zn dargestellt, deren Größe z. B. der Besiedelungsdichte oder der Verkehrsdichte angepaßt ist. Sie werden jeweils durch ihre Mittelpunkt-Koordinaten (xᵢ; yᵢ), (x₂; y₂) bis (xₙ; yₙ und ihre Radien n, r₂ bis rₙ beschrieben. Jeder Funkzelle ist ein Funkkonzentrator zugeordnet, z. B. der Funkkonzentrator FuKol der Funkzelle Z1. Die Bake BK überträgt diese Zellenbezeichnungen und -koordinaten sowie ihre eigenen Koordinaten (x_{B}; ye) an alle passierenden Fahrzeuge, in Fig. 2 z. B. an das Fahrzeug F1. Das Navigationsgerät N (Fig. 1) bestimmt während der weiteren Fahrt laufend die Position des jeweiligen Fahrzeugs und teilt diese dem Mobilfunkgerät MB mit. Dieses kann durch einfache Berechnung feststellen, in welcher Funkzelle sich das Fahrzeug befindet.

Das Fahrzeug F2 bewegt sich bei dem Beispiel in Fig. 2 in einer Uberlappungszone der Funkzellen Z1 und Z3 in Richtung zum Zentrum von Z3. Es ist also sinnvoll, ein beginnendes Gespräch von vomherein über die Funkzelle Z3 und deren Funkkonzentrator FuKo abzuwickeln, weil dann nicht sobald auf einen anderen Kanal umgeschaltet werden muß.

Durch die Übertragung der Funkkreis-Koordinaten über Baken gewinnt man außerdem eine größere Freizügigkeit bezüglich des Aufstellungsortes der Funkkonzentrator-Antennen. Bei einer Ortung der Fahrzeuge über Laufzeitmessung müßten sie im Zentrum ihrer Funkzellen angeordnet sein. Dort kann jedoch eine Montage unter Umständen auf Schwierigkeiten stoßen, weil beispielsweise keine geeigneten Gebäude bzw. Gelände zur Verfügung stehen. Erfolgt die Positionsbestimmung jedoch erfindungsgemäß über Baken, so können die Funkkonzentratoren exzentrisch in den Funkzellen angeordnet werden, wie am Beispiel des Funkkonzentrators FuKo2 in der Funkzelle Z2 dargestellt. Auch eine Versorgung von mehreren Funkzellen von einer einzigen Stelle aus, beispielsweise über Richtantennen ist möglich. Ein solches Beispiel stellt der Funkkonzentrator FuKo3-4-n dar.

## Patentansprüche

1. Mobilfunksystem zur Herstellung von Fernsprechverbindungen von und zu Fahrzeugen (F) über Funkstrecken zwischen fahrzeugseitigen Mobilfunkgeräten (MB) und ortsfesten Funkkonzentratoren (FuKo),
wobei das vom System erfaßte geografische Gebiet in eine Vielzahl von sich teilweise überlappenden Funkzellen (Z1 bis Zn) unterteilt und jeder Funkzelle ein Funkkonzentrator (FuKo) fest zugeordnet ist und
wobei jeweils Ortungseinrichtungen vorgesehen sind, um die dem Fahrzeugstandort entsprechende Funkzelle (Z1 bis Zn) zu identifizieren und das Mobilfunkgerät (MB) dem dieser Funkzelle entsprechenden Funkkonzentrator zuzuordnen, dadurch gekennzeichnet, daß in den Fahrzeugen (F) jeweils ein Navigationsgerät (N) vorgesehen ist, welches mittels einer fahrzeugeigenen Koppelnavigationseinrichtung (KON) die Standortdaten des Fahrzeugs ermittelt, wobei diese beim Passieren ortsfester Baken mit den dabei empfangenen Bakenstandortdaten korrigiert werden, und
da das Mobilfunksystem derart ausgelegt ist, daß die jeweils in dem Navigationsgerät (N) ermittelten Standortdaten dem Mobilfunkgerät (MB) des Fahrzeuges (F) übermittelt werden und daß das Mobilfunkgerät (MB) diese Standortdaten durch Vergleich mit den Ortsdaten der einzelnen Funkzellen (Z1 bis Zn) zur Bestimmung der zugehörigen Funkzelle bzw. des zugehörigen Funkkonzentrators (FuKo) auswertet.

2. Mobilfunksystem nach Anspruch 1, dadurch gekennzeichnet, daß in dem jeweiligen Mobilfunkgerät (MB) ein Speicher (FSp) zur Speicherung der Ortsdaten für mehrere Funkzellen vorgesehen ist.

3. Mobilfunksystem nach Anspruch 2, dadurch gekennzeichnet, daß von den Baken (BK) jeweils die Ortsdaten für eine oder mehrere Funkzellen (Z1 bis Zn) an die passierenden Fahrzeuge (F) übermittelt werden.

4. Mobilfunksystem nach einem der Ansprüche 1 bis 3, dadurch gekennzeichnet, daß die in den Fahrzeugen (F) ermittelten Standortdaten über das Mobilfunkgerät (MB) an die erreichbaren Funkkonzentratoren (FuKo) übertragen und dort zur Zuordnung des Fahrzeuges (F) zu einer Funkzelle (Z1 bis Zn) ausgewertet werden.

5. Mobilfunksystem nach einem der Ansprüche 1 bis 4, dadurch gekennzeichnet, daß der Inhalt von in den Fahrzeugen jeweils vorgesehenen Zielspeichem (ZSp) bzw. von den Baken (BK) empfangene Leitempfehlungen an das Mobilfunkgerät (MB) übermittelt werden und daß die Zuordnung zu einem Funkkonzentrator (FuKo) unter Berücksichtigung dieser Zieldaten vorgenommen wird.

## Claims

1. Mobile radio system or producing telephone connections from and to vehicles (F) via radio links between vehicle-side mobile radio sets (MB) and stationary base stations (FuKo), the geographical area covered by the system being subdivided into a multiplicity of partially overlapping radio zones (Z1) to Zn) and each radio zone having a base station (FuKo) permanently assigned to it and in each case locating devices being provided in order to identify the radio zone (Z1 to Zn) corresponding to the location of the vehicle and to assign the mobile radio set (MB) to the base station corresponding to this radio zone, characterized in that in the vehicles (F) in each case a navigation unit (N) is provided which determines the location data of the vehicle by means of a vehide-own dead-redconing navigation system (KON), these data being corrected on passing stationary beacons with the beacon location data received thereby, and in that the mobile radio system is configured in such a way that the location data in each case determined in the navigation unit (N) are transmitted to the mobile radio set (MB) of the vehicle (F) and in that the mobile radio set (MB) evaluates these location data by comparison with the local data of the individual radio zones (Z1 to Zn) to determine the associated radio zone or the associated base station (FuKo).

2. Mobile radio system according to Claim 1, characterized in that in the relevant mobile radio set (MB) a memory (FSp) is provided for storing the local data for a plurality of radio zones.

3. Mobile radio system according to Claim 2, characterized in that in each case the local data for one or more radio zones (Z1 to Zn) can be transmitted from the beacons (BK) to the passing vehicles (F).

4. Mobile radio system according to one of Claims 1 to 3, characterized in that the location data determined in the vehicles (F) are transmitted via the mobile radio set (MB) to the base stations (FuKo) in range and evaluated there for the purpose of assigning the vehicle (F) to a radio zone (Z1 to Zn).

5. Mobile radio system according to one of Claims 1 to 4, characterized in that the contents of the destination memories (ZSp) provided in each case in the vehicles or routing recommendations received from the beacons (BK) are transmitted to the mobile radio set (MB) and in that the assignment to a base station (FuKo) is carried out taking into account these destination data.

## Revendications

1. Système de radiocommunications mobile pour établir des liaisons téléphoniques en provenance et en direction de véhicules (F) par l'intermédiaire de lignes hertziennes entre des appareils de radiocommunications mobiles (MB), installés sur les véhicules, et des concentrateurs hertziens fixes (FuKo), et
dans lequel la zone géographique couverte par le système est subdivisée en une multiplicité de cellules de radiocommunications (Z1 à Zn), qui se chevauchent partiellement, et un concentrateur hertzien (FuKo) est associé de façon fixe à chaque cellule de radiocommunications, et
dans lequel il est prévu respectivement des dispositifs de localisation, servant à identifier la cellule de radiocommunications (Z1 à Zn) qui correspond à l'emplacement du véhicule, et à associer l'appareil de télécommunications mobile (MB) au concentrateur hertzien correspondant à cette cellule de radiocommunications, caractérisé par le fait que dans les véhicules (F), il est prévu respectivement un appareil de navigation (N), qui détermine les données du lieu du véhicule à l'aide d'un dispositif de navigation à l'estime (KON), propre au véhicule, ces données étant corrigées lors du passage devant des balises fixes, avec les données d'emplacements des bali-. ses, reçues, et
que le système de radiocommunications mobile est agencé de manière que les données de lieu, déterminées respectivement dans l'appareil de navigation (N), sont retransmises à l'appareil de radiocommunications mobile (MB) du véhicule (F), et que l'appareil de radiocommunications mobile (MB) évalue ces données de lieu par comparaison aux données de lieu des différentes cellules de radiocommunications (Z1 à Zn) pour la détermination de la cellule de radiocommunications associée ou du concentrateur hertzien (FuKo) associé.

2. Système de radiocommunications mobile suivant la revendication 1, caractérisé par le fait que dans l'appareil de radiocommunications mobile respectif (MB), il est prévu une mémoire (FSp) servant à mémoriser les données de lieu de plusieurs cellules de radiocommunications.

3. Système de radiocommunications mobile suivant la revendication 2, caractérisé par le fait que les données de lieu respectives pour une ou plusieurs cellules de radiocommunications (Z1 à Zn) sont retransmises par les balises (BK) aux véhicules (F) passant devant elles.

4. Système de radiocommunications mobile suivant l'une des revendications 1 à 3, caractérisé par le fait que les données de lieu déterminées dans les véhicules (F) et concernant l'appareil de radiocommunications mobile (MB) sont transmises aux concentrateurs hertziens (FuKo), qui peuvent être atteints, et sont évaluées, dans ces derniers, en vue de l'association du véhicule (F) à une cellule de radiocommunications (Z1 à Zn).

5. Système de radiocommunications mobile suivant l'une des revendications 1 à 4, caractérisé par le fait que le contenu de mémoires de destinations (Zsp), prévu respectivement dans les véhicules, ou des directives reçues par les balises (BK) sont retransmises à l'appareil de radiocommunications mobile (MB) et que l'association à un concentrateur hertzien (FuKo) est réalisée en tenant compte de ces données de destination.
